# EUROPÄISCHE PATENTANMELDUNG

(11) **EP 0 354 264 A1**
(43) Veröffentlichungstag der Anmeldung: **14.02.1990**
(21) Anmeldenummer: 88113068.6
(22) Anmeldetag: 11.08.1988
(51) Int. Cl.: H01R 33/945, F21V 19/00

(54) **Elektrische Lampe**

(71) Anmelder: Baumm, M. Roland, D-81249 München (DE)
(72) Erfinder: Baumm, M. Roland, D-81249 München (DE)
(74) Vertreter: Grünecker, Kinkeldey, Stockmair & Schwanhäusser Anwaltssozietät

(57) **Zusammenfassung**

Es wird eine elektrische Lampe in Modulbauweise angegeben, bestehend aus einer Fassung mit ggf. darin angeordnetem Vorschaltgerät, einem in die Fassung einsteckbaren Leuchtelement und einem Halter, der mit der Fassung zusammensteckbar ist. Der Halter weist Einrichtungen zum Aufstellen oder Anhängen der Lampe und eine Stromanschlußeinrichtung auf, die insbesondere steckbar ist. In den Halter kann nach Wahl ein Schalter eingesteckt werden. Die Erfindung läßt die Kombination mehrerer Lampen über die Stromanschlußeinrichtung zu.

## Beschreibung

Die Erfindung bezieht sich auf eine elektrische Lampe, bestehend aus einem Leuchtelement, wie z.B. einer Glühbirne oder einer Leuchtstoffröhre, und einer Fassung zur Aufnahme des Leuchtelements, das mit elektrischen Kontakten zur Anlage an entsprechenden Gegenkontakten in der Fassung versehen ist, und ggf. einem Vorschaltgerät für das Leuchtelement, das in der Fassung fest angeordnet ist.

Elektrische Lampen dieser Art sind allgemein bekannt. Als Beispiele seinen Leuchtstofflampen genannt, bestehend aus einer länglichen Fassung zumeist aus Blech, die das Vorschaltgerät in Form einer Drossel, eines Kondensators und eines Zündschalters aufnimmt, und einer darin gehaltenen Leuchtstoffröhre. Ein anderes Beispiel sind Niedervolthalogenlampen, bestehend aus einer Fassung, die einer Transformator als Vorschaltgerät aufnimmt, und dem Halogenleuchtelement.

In letzter Zeit sind auch elektrische Lampen bekannt geworden, die aus einer integralen Kombination aus einem Vorschaltgerät mit Schraubsockel und fest angeschlossener Leuchtstoffröhre bestehen und als Ersatz für Glühlampen bestimmt sind, der keine Änderungen in der vorhandenen Leitungsinstallation erforderlich macht. Aufgrund ihrer Gestalt, insbesondere aufgrund des Platzbedarfs, den das Vorschaltgerät innerhalb der Lampe einnimmt, werden diese Lampen ihrem vorgesehenen Verwendungszweck jedoch nur bedingt gerecht.

Es sind auch Kleinleuchtstoffröhren mit Anschlußleistungen in der Größenordnung zwischen 5 und 13 Watt sowie Zwillingskombinationen mit Anschlußleistungen zwischen 10 und 26 Watt bekannt, die mit Stecksockeln zum Anschluß in einer Fassung versehen sind. Solche Leuchtstoffröhren benötigen zum Betrieb ein gesondertes Vorschaltgerät.

Die geringe Größe der in letzter Zeit entwickelten Leuchtstoffröhren, die dennoch Lichtleistungen abgeben, die vergleichbar einer Glühlampe einer Anschlußleistung von 25 bis 75 Watt sind, bzw. bei Zwillingsausführungen einer Lichtleistung vergleichbar einer elektrischen Anschlußleistung von 60 bis 2 x 75 Watt, führt zu Überlegungen, solche Leuchtstoffröhren für den persönlichen Gebrauch, beispielsweise auf dem Schreibtisch, für individuelle Raumbeleuchtung, insbesondere für verteilte Beleuchtung und für eine punktuelle Objektbeleuchtung einzusetzen. Gleiches gilt im übrigen auch für Halogen-Niedervoltlampen, die aufgrund der geringen Größe der Leuchtkörper einen gezielten Einsatz, insbesondere mit Lichtbündelung, ermöglichen.

Der Erfindung liegt die Aufgabe zugrunde, eine elektrische Lampe der eingangs genannten Art anzugeben, die seitens des Herstellers oder des Verwenders einer Vielzahl unterschiedlicher Einsatzzwecke leicht und schnell angepaßt werden kann.

Diese Aufgabe wird durch die kennzeichnenden Merkmale des Anspruchs 1 gelöst. Vorteilhafte Ausgestaltungen der Erfindung sind Gegenstand der Unteransprüche.

Die Erfindung gibt eine Lampe an, die von handelsüblichen Leuchtelementen, wie beispielsweise einer Glühbirne, insbesondere einer Niedervolthalogenglühbirne, oder einer Leuchtstoffröhre oder einer Zwillingsanordnung von solchen Gebrauch macht, und im übrigen aus zusammensteckbaren Modulen besteht, deren gezielte Auswahl es ermöglicht, die Lampe dem jeweiligen Verwendungszweck schnell anzupassen. Zu diesen Modulen gehört in erster Linie eine Fassung zur Aufnahme des Leuchtelements, in der ggf. ein Vorschaltgerät, wie beispielsweise eine Drossel für eine Leuchtstoffröhre oder ein Transformator für eine Niedervolthalogenlampe untergebracht ist, sowie ein Halter, der mit der Fassung zusammengesteckt werden kann und der Einrichtungen zum Aufstellen oder Anhängen der Lampe und eine Stromanschlußeinrichtung enthält. An dem Halter können beispielsweise Standfüße oder Haltebügel zum Anhängen an einer Wand angebracht werden oder Lichtdiffusionseinrichtungen angebracht werden, wie beispielsweise Schirme, Reflektoren und dergleichen.

Halter und Fassung sind vorzugsweise aneinander verrastet, um ein unbeabsichtigtes oder unsachgemäßes Lösen durch eine nicht autorisierte Person zu verhindern. Die Stromanschlußeinrichtung ist vorzugsweise ein von dem Halter lösbares Kupplungselement, das ein einzelnes Kupplungselement sein kann, oder auch ein Teil eines Doppelkupplungselements, mit dessen Hilfe zwei der genannten Lampen Rücken an Rücken miteinander verbunden werden können, wie später noch gezeigt wird. Auch kann das Kupplungselement an einer Schiene angeordnet sein, die eine Vielzahl solcher Kupplungselemente in vorgegebenem Abstand trägt, wodurch es möglich ist, mehrere der genannten Lampen miteinander über die Kupplungseinrichtungen zu verbinden.

Der Halter, ist vorzugsweise mit einer Ausnehmung versehen, die zur Aufnahme eines Schalters und/oder Helligkeitsreglers bestimmt ist. Ein solcher Schalter und/oder Helligkeitsregler kann dann wahlweise eingesetzt werden, wobei es vorteilhaft ist, wenn die für die Fassung bestimmten Gegenkontaktelemente Bestandteile des Schalters sind, wodurch sich durch den Einsatz des Schalters automatisch die richtige beschaltung innerhalb der Gesamtanordnung ergibt. Hierauf wird später noch hinzuweisen sein.

Die Erfindung wird nachfolgend unter Bezugnahme auf die Zeichnungen näher erläutert. Es zeigt:
Fig. 1 eine isometrische Darstellung einer ersten Ausführungsform der Erfindung in teilweise demontiertem Zustand, ohne Leuchtelement,
Fig. 2 die Anordnung nach Fig. 1 in montiertem Zustand, wobei die Fassung als Phantom dargestellt ist,
Fig. 3 eine gekippte Darstellung nach Fig. 2, die Unterseite des Halters mit der Stromanschlußeinrichtung zeigend,
Fig. 4 eine der Fig. 3 vergleichbare Darstellung, jedoch mit einer Zwillingsstromanschlußeinrichtung zum Zusammenkuppeln zweier Lampen Rücken an Rücken,
Fig. 5a und 5b zwei verschiedene Ausführungsformen von Rücken an Rücken zusammengekuppelter Lampen,
Fig. 6 im Schnitt ein elektrische Lampe vergleichbar Fig. 1,
Fig. 7 eine Einzelheit aus Fig. 6 im Schnitt,
Fig. 8 eine Draufsicht auf die Lampe nach Fig. 6,
Fig. 9a einen Teillängsschnitt durch den Halter längs der Linie A-A von Fig. 9b,
Fig. 9b eine Draufsicht auf den Halter nach Fig. 9a,
Fig. 10a einen Schnitt durch eine Ausführungsform eines Halters, der mit einem Schalter versehen ist, längs der Linie B-B von Fig. 10b, und
Fig. 10b eine Draufsicht auf den Halter nach Fig. 10a.

Die elektrische Lampe nach Fig. 1 umfaßt eine Fassung 1, die in ihrer Oberseite eine Öffnung und Anschlußelemente zur Aufnahme des Sockels eines Leuchtelements, beispielsweise einer Leuchtstoffröhre, aufweist. Wie dargestellt ist die Fassung 1 ein kubischer Körper, der Platz zur Aufnahme eines Vorschaltgeräts, beispielsweise einer Drossel oder eines Transformators bietet. Fernerhin umfaßt die elektrische Lampe nach Fig. 1 einen Halter, der insgesamt mit 2 bezeichnet ist. Dieser Halter hat eine Bodenplatte, deren Umriß etwa dem Grundriß der Fassung 1 angepaßt ist, vorliegend von etwa quadratischer Gestalt, an dessen Ecken sich zwei Säulen dreieckigen Querschnitts nach oben erstrecken, die neben zwei abgeschrägten Seiten der Fassung 1 verlaufen, um im zusammengesteckten Zustand der Anordnung mit der Fassung 1 insgesamt eine im Umriß quaderförmige Anordnung zu bilden, wie Fig. 2 anschaulich zeigt. Die Bodenplatte 3 hat einen erhöhten Ansatz 4 auf ihrer Oberseite, von dem sich Fahnen 5 in zwei diametral gegenüberliegende Ecken erstrecken, in denen im Querschnitt U-förmige Rinnen 7 ausgebildet sind, die Einrichtungen zum Anbringen von Haltern, beispielsweise für Lichtdiffusoren oder zum Anhängen des Halters an einer Wand, bilden. In dem erhöhten Ansatz sind weiterhin Bohrungen 8 an den Seiten ausgebildet, die gleichfalls der Anbringung von Halteeinrichtungen dienen.

An den beiden anderen Ecken des Ansatzes 4 stehen Rastnasen 9 hoch, die in passende Ausnehmungen in der Unterseite der Fassung 1 eingreifen und diese an dem Halter 2 festhalten. Dies wird später noch genauer gezeigt werden.

In der Mitte steht von dem Ansatz 4 ein Vorsprung 10 hoch, der in eine entsprechende Vertiefung (in Fig. 1 nicht dargestellt) in der Unterseite der Fassung 1 eingreift. In dem Vorsprung 10 sind elektrische Anschlußkontakte angeordnet, die der Verbindung zu entsprechenden Kontakten in der Fassung 1 dienen.

Es sei erwähnt, daß der Ansatz 4 nicht unbedingt, wie in Fig. 1 dargestellt, als eine ebene, oben geschlossene Platte ausgebildet sein muß, in der Praxis ist es vielfach, wie später unter Bezugnahme auf die Fig. 9 und 10 gezeigt, günstiger, wenn der Ansatz nur aus einer umlaufenden Wand und Trennwänden besteht, die in dem Boden Vertiefungen zur Aufnahme von Bauelementen ausbilden.

Fig. 2 zeigt die Anordnung nach Fig. 1 im völlig zusammengesetzten Zustand, während Fig. 3 die Anordnung nach den Fig. 1 und 2 in einem umgelegten Zustand darstellt, in welchem die Unterseite des Halters 2 erkennbar ist. Wie sich dort zeigt, sind in der Unterseite des Halters 2 mehrere strahlenförmig verlaufende Kanäle 11 ausgebildet, die der Aufnahme eines Anschlußkabels 12 dienen, das an einem Kupplungselement 13 angebracht ist, das in eine mittlere Aufnahme 14 eingesteckt werden kann, die in der Unterseite des Halters 2 ausgebildet ist. Die verschiedenen Kanäle 11 ermöglichen es, das Anschlußkabel 12 in einer Auswahl unterschiedlicher Richtungen zu verlegen. Hierzu ist es ggf. erforderlich, Randstege an der Bodenplatte 3 aufzubrechen.

Fig. 4 zeigt eine Anordnung ähnlich Fig. 3, wobei jedoch das Kupplungselement als ein Zwillingselement 13a ausgebildet ist, das zwei voneinander abgewandte, einstückig miteinander verbundene Kupplungsteile aufweist, die dazu geeignet sind, zwei Halter mit den zugehörigen Fassungen und Leuchtelementen Rücken an Rücken miteinander zu verbinden, wie es in den Fig. 5a und 5b dargestellt ist.

Fig. 5a zeigt dabei eine Anordnung mit im Umriß quaderförmigem Aufbau, während Fig. 5b eine Ausführungsform zeigt, in der der Umriß im wesentlichen dem eines Kuchenstücks entspricht, d.h. ein Schnitt durch die Anordnung ist im wesentlichen kreissektorförmig. Die verschiedenen Gestaltungsformen sind eine Frage des Designs mit den verschiedenen sich daraus ergebenden Kombinationsmöglichkeiten.

Fig. 6 zeigt Einzelheiten der Anordnung nach Fig. 1 im Schnitt. Dabei ist der Schnitt durch den Halter grob vereinfacht dargestellt. Gleichfalls sind die im Innern der Fassung 1 angeordneten Elemente, wie beispielsweise die Anschlußelemente für den Leuchtelementsockel und ein Vorschaltgerät nicht dargestellt. Man erkennt, daß im Boden 3 des Halters 2 eine Aufnahme 14 ausgebildet ist, in die ein Kupplungselement 13 eingesteckt werden kann. An der Wand der Aufnahme 14 ist eine Nase 15 ausgebildet, die in eine Kerbe 16 am Kupplungselement 13 einrasten kann. Die Aufnahme 14 erstreckt sich über den Ansatz 4 an der Bodenplatte 3 hinaus bis in den Vorsprung 10. In dem Vorsprung 10 sind elektrische Kontaktelemente 17 angeordnet, die nach unten ragende Stifte aufweisen, die der Verbindung mit dem Kupplungselement 13 dienen. Einzelheiten gehen aus den Fig. 9 und 10 hervor.

Die kontaktelemente 17 dienen auch dem Anschluß entsprechender Kontaktelemente 18 an der Unterseite der Fassung 1, die dort in einer Ausnehmung 19 angeordnet sind, die zur Aufnahme des Vorsprungs 10 am Halter 2 dient.

Wie aus Fig. 6 und insbesondere aus der Einzelheit in Fig. 7 ersichtlich ist, sind an den Säulen 20 des Halters 2 jeweils eine Haltenase 21 ausgebildet, die in einen Durchbruch 22 in der Wand der Fassung 1 eingreifen und die Fassung 1 an dem Halter 2 sichern können. Fig. 7 zeigt den verrasteten Zustand, wobei für den Mantel und den Boden der Fassung 1 die Bezugszeichen 1a bzw. 1b verwendet sind.

Fig. 8 zeigt die zusammengebaute Anordnung von oben und bedarf keiner näheren Erläuterung.

Fig. 9 zeigt einen Schnitt durch den Halter 2. Man erkennt, daß der Halter nicht massiv ausgeführt ist, sondern aus im wesentlichen dünnen Wänden besteht, die insbesondere aus Kunststoff gespritzt sind. In der Unterseite der Bodenpaltte 3 erkennt man die Aufnahme 14 für das Kupplungselement 13, und man sieht ferner, daß in der Oberseite der Bodenplatte 3 zwei Kammern ausgebildet sind, von denen die eine im wesentlichen U-förmig den Vorsprung 10 umgibt, während die andere Kammer, die mit dem Bezugszeichen 23 versehen ist, den verbleibenden Rest einnimmt. Im Aufriß von Fig. 9b ist dies deutlich zu erkennen. In der Aufnahme 14 ist der Stecker 13 mittels der Rastnase 15 und der Rastkerbe 16 verrastet, und man erkennt, daß im Stecker 13 enthaltene Kontakte 24 mit den Kontakten 17 im Vorsprung 10 in Eingriff sind.

Die Fig. 10a und 10b zeigen den Fig. 9a und 9b vergleichbare Darstellungen, jedoch vorliegend mit dem Unterschied, daß in der Vertiefung oder Kammer 23 ein elektrischer Schalter 25 angeordnet ist, der von außen mittels eines Betätigungsknopfes oder Hebels 26 betätigt werden kann. Der Schalter 25 weist Anschlußkontakte auf, die direkt in den Vorsprung 10 eingeführt sind und damit die passende Adaption des Halters 2 an die Tatsache, daß ein Schalter vorhanden ist, bewirken. Hierzu sei ein Vergleich mit der Ausführungsform nach Fig. 9 angestellt.

Man erkennt in Fig. 9b in dem Vorsprung 10 drei sich etwa parallel zueinander erstreckende Schlitze 27a, 27b und 27c, die in der Vertiefung oder Kammer 23 enden. In dem Vorsprung 10 sind vier etwa kreisförmige Aufnahmen 28a, 28b, 28c und 28d an den Ecken eines Quadrats angeordnet. Dabei sind die Aufnahmen 28a und 28b mittels des Schlitzes 27a miteinander verbunden und die Aufnahmen 28c und 28d sind mittels des Schlitzes 27c miteinander verbunden. Außerdem erstreckt sich von der Aufnahme 28b eine Schlitzverbindung zu dem Schlitz 27b.

In der Ausführungsform nach Fig. 9b erstreckt sich ein Kontaktelement 17a zwischen den Aufnahmen 28a und 28b. Dieses Kontaktelement 17a hat von der Aufnahme 28a ausgehend einen nach unten reichenden Stift zur Verbindung mit einem entsprechenden Kontakt 24 am Kupplungselement 13 und in der Aufnahme 28b eine hülsenförmige Öffnung, in die ein Kontaktstift 18 an der Unterseite der Fassung 1 eingesteckt werden kann. In vergleichbarer Weise sind die Aufnahmen 28d und 28c durch ein Kontaktelement 17c im Schlitz 27c miteinander verbunden, das ebenfalls einen nach unten reichenden Stift an der Aufnahme 28d und eine hülsenförmige Öffnung in der Aufnahme 28c hat. Der Schlitz 27b ist bei dieser Ausführungsform nicht besetzt.

Bei der Ausführungsform nach Fig. 10b sind die Verhältnisse hinsichtlich des Schlitzes 27c und des darin befindlichen Kontaktelementes 17c identisch mit der Ausführungsform nach Fig. 9b. Hinsichtlich der beiden anderen Schlitze 27a und 27b sind die Bedingungen jedoch anders. Das Kontaktelement 17a fehlt, stattdessen erstreckt sich von der Aufnahme 28a ein Kontaktelement 17d zum Schalter bzw. Helligkeitsregler 25 und ist dort fest an diesem angebracht, während von der Aufnahme 28b sich ein Kontaktelement 17b durch den Schlitz 27b zum Schalter bzw. Helligkeitsregler 25 erstreckt und dort fest angeschlossen ist. Der Kontakt in der Aufnahme 28a weist einen nach unten weisenden Stift auf, wie Fig. 10a zeigt, während der Kontakt 17b in der Aufnahme 28b eine Hülse zur Aufnahme eines Kontaktstiftes 18 an der Unterseite der Fassung 1 aufweist. Die Stromzuführung von dem Stift in der Aufnahme 28a zu der Hülse in der Aufnahme 28b erfolgt somit über den Schalter bzw. Helligkeitsregler 25. Konstruktiv braucht für die Abwandlung von der Ausführungsform nach Fig. 9b auf die Ausführungsform nach Fig. 10b an dem Halter 2 nichts geändert zu werden, es muß lediglich das Kontaktelement 17a durch den Schalter bzw. Helligkeitsregler 25 mit den damit fest verbundenen Kontaktelementen 17b und 17d ersetzt werden, der sehr einfach in der Vertiefung oder Kammer 23 angebracht werden kann und durch das Zusammenstecken der Gesamtanordnung an seinem Platz gesichert wird.

## Patentansprüche

1. Elektrische Lampe, bestehend aus einem Leuchtelement, wie z.B. einer Glühbirne oder einer Leuchtstoffröhre, und einer Fassung (1) zur Aufnahme des Leuchtelements, das mit elektrischen Kontakten zur Anlage an ensprechenden Gegenkontakten in der Fassung versehen ist, und ggf. einem Vorschaltgerät für das Leuchtelement, das in der Fassung (1) fest angeordnet ist, **dadurch gekennzeichnet,**, daß sie ferner einen Halter (2) aufweist, der mit der Fassung (1) zusammengesteckt ist und der Einrichtungen (7, 8) zum Aufstellen oder Anhängen der Lampe und eine Stromanschlußeinrichtung (13, 17) enthält, und daß die Fassung (1) elektrische Kontaktelemente (18) aufweist, die in entsprechende Gegenkontaktelemente (17) an dem Halter (2) passen.

2. Elektrische Lampe nach Anspruch 1, **dadurch gekennzeichnet,** daß die Gegenkontaktelemente in der Fassung (1) für die Anlage an den Kontakten des Leuchtelements und die mit dem Halter (2) zusammenwirkenden Kontaktelemente (18) der Fassung (1) im wesentlichen auf einander entgegengesetzten Seiten der Fassung (1) angeordnet sind.

3. Elektrische Lampe nach Anspruch 1, **dadurch gekennzeichnet,** daß die Stromanschlußeinrichtung ein an den Halter (2) lösbar angestecktes Teil (13) ist.

4. Elektrische Lampe nach einem der vorhergehenden Ansprüche, **dadurch gekennzeichnet,** daß in dem Halter (2) ein elektrischer Schalter und/oder Helligkeitsregler (25) angeordnet ist.

5. Elektrische Lampe nach Anspruch 4, **dadurch gekennzeichnet,** daß die Gegenkontaktelemente (17) im Halter (2) Bestandteile eines in einer Vertiefung (23) im Halter (2) eingesteckten Schalters (25) sind.

6. Elektrische Lampe nach einem der vorhergehenden Ansprüche, **dadurch gekennzeichnet,** daß die Gegenkontaktelemente (17) im Halter (2) auf der der Fassung (1) abgewandten Seite Kontaktstifte zum Zusammenwirken mit der Stromanschlußeinrichtung (13) aufweisen.

7. Elektrische Lampe nach einem der vorhergehenden Ansprüche, **dadurch gekennzeichnet,** daß in der der Fassung (1) abgewandten Seite des Halters (2) mehrere strahlenförmig verlaufende Kanäle (11) zur Aufnahme eines Anschlußkabels (12) ausgebildet sind.

8. Elekrische Lampe nach einem der vorhergehenden Ansprüche, **dadurch gekennzeichnet,** daß der horizontale Schnitt durch die Fassung (1) in einer Ebene unterhalb des Leuchtelements etwa quadratisch oder kreissektorförmig ist.

9. Elektrische Lampe nach einem der vorhergehenden Ansprüche, **dadurch gekennzeichnet,** daß der Halter (2) mit Einrichtungen (7, 8) zum Befestigen von Lichtdiffusoreinrichtungen versehen ist.

10. Elektrische Lampe nach einem der vorhergehenden Ansprüche, **dadurch gekennzeichnet,** daß die Fassung (1) und der Halter (2) aneinander durch Rasteinrichtungen (9, 21, 22) gesichert sind.

11. Elektrische Lampe nach einem der vorhergehenden Ansprüche, **dadurch gekennzeichnet,** daß die Stromanschlußeinrichtung als eine längliche Schiene ausgebildet ist, an der in vorgegebenem Teilungsabstand mehrere Buchsenkontaktelemente für mehrere nebeneinander anzuordnende Halter (2) mit zugehörigen Fassungen (1) und Leuchtelementen ausgebildet sind.

12. Elektrische Lampe nach einem der Ansprüche 1 bis 10, **dadurch gekennzeichnet,** daß die Stromanschlußeinrichtung als ein Kupplungselement (13a) ausgebildet ist, das auf zwei voneinander abgewandten Seiten Steckanschlußeinrichtungen für die Stromversorgung zweier Rücken an Rücken angeordneter Halter (2) mit zugehörigen Fassungen (1) und Leuchtelementen aufweist.
